# EUROPÄISCHE PATENTANMELDUNG

(11) **EP 0 921 076 A1**
(43) Veröffentlichungstag der Anmeldung: **09.06.1999**
(21) Anmeldenummer: 98122664.0
(22) Anmeldetag: 30.11.1998
(51) Int. Cl.: B65D 1/24

(54) **Kasten aus Kunststoff**

(30) Priorität: 03.12.1997 DE 29721141 U
(71) Anmelder: Wilhelm und Hartmut Götz, 88410 Bad Wurzach (DE)
(72) Erfinder: Wilhelm und Hartmut Götz, 88410 Bad Wurzach (DE)
(74) Vertreter: Hutzelmann, Gerhard

(57) **Zusammenfassung**

Kasten(1) aus Kunststoff zum Einstellen von Flaschen(6), mit einem Kastenboden und vier daran angelenkten Seitenwänden(3) und Zwischenwänden(4), wobei von den Zwischenwänden bzw. den Zwischenwänden und den Seitenwänden Gefache(5) für die Flaschen(6) gebildet sind, sowie eventuell mit in den Seitenwänden angeordneten Öffnungen(8), die als Grifföffnungen und zum Betrachten der eingestellten Flaschen(6) dienen. Der Boden(2) ist im Bereich der einzelnen Gefache(5) derart ausgebildet, daß die eingestellten Flaschen eine Schräglage erhalten.

## Beschreibung

Die Erfindung bezieht sich auf einen Kasten aus Kunststoff zum Einstellen von Flaschen, mit einem Kastenboden und vier daran angelenkten Seitenwänden und Zwischenwänden, wobei von den Zwischenwänden bzw. den Zwischenwänden und den Seitenwänden Gefache für die Flaschen gebildet sind, sowie eventuell mit in den Seitenwänden angeordneten Öffnungen, die als Grifföffnungen und zum Betrachten der eingestellten Flaschen dienen.

Aus DE-U 295 19 374 ist ein derartiger Kasten bekannt, der an der Seitenwand wenigstens einen Vorsprung hat, welcher im unteren Bereich der Flasche angreift und der an der Innenwand einen weiteren, am zylindrischen Teil der Flasche angreifenden Vorsprung aufweist.

Die Flasche wird schräg in das Gefach eingestellt und stützt sich dabei gegen den äußeren Vorsprung ab. Beim Loslassen der Flasche versucht sich diese geradezustellen wobei sie sich an den inneren Vorsprung anlegt. Dadurch wird eine Hemmung gegen unbeabsichtigtes Verdrehen der Flasche nach dem Einstellen erzielt. Problematisch ist jedoch sowohl das Einstellen als auch das Entnehmen der Flaschen mit maschinellen Einrichtungen.

Der Erfindung liegt die Aufgabe zugrunde den eingangs genannten Kasten so auszugestalten, daß die Maschen wenigstens in den außenliegenden Gefachen verdrehsicher angeordnet sind, trotzdem aber auf einfache Weise maschinell eingesetzt und entnommen werden können.

Diese Aufgabe wird erfindungsgemäß dadurch gelöst, daß der Boden im Bereich der einzelnen Gefache derart ausgebildet sind, daß die eingestellten Flaschen eine Schräglage erhalten.

Durch diese Ausgestaltung kippen die Flaschen beim Einstellen und legen sich an eine Zwischenwand an. Gleichzeitig legt sich der untere Flaschen-Rand an die Seitenwand bzw. die der ersten Zwischenwand gegenüberliegende zweite Zwischenwand an, so daß sich die Flasche selbsttätig nicht mehr verdrehen kann. Sowohl das Einsetzen als auch das Entnehmen der Flaschen erfolgt in vertikaler Stellung der Maschen, so daß diese Vorgänge ohne weiteres maschinell erfolgen können.

Aus der DE-C-37 28 291 ist zwar auch ein Kasten bekannt, bei dem der Flaschentransport in bzw. aus dem Kasten vertikal erfolgt und infolge der dort vorgesehenen Lamellen ein Verdrehen verhindert wird. Beim Einstellen von leeren Kunststoff-Flaschen reicht jedoch deren Eigengewicht nicht aus, die Lamellen soweit zu bewegen, daß die Flaschen selbsttätig bis auf den Kastenboden absinken. Zum Einstellen von Kunststoff-Flaschen sind derartige mit Lamellen versehene Kästen nicht einsetzbar.

Eine vorteilhafte Ausgestaltung der Erfindung liegt darin, daß der Boden im Bereich der einzelnen Gefache, insbesondere in den an die Seitenwände anschließenden Gefachen, wenigstens abschnittsweise geneigt ausgebildet ist.

Eine weitere vorteilhafte Ausgestaltung der Erfindung liegt darin, daß ein erster, an die Seitenwand bzw. die erste Zwischenwand anschließender Boden-Abschnitt im wesentlichen horizontal oder nur geringfügig geneigt verläuft und erst ein daran anschließender zweiter Boden-Abschnitt geneigt ausgebildet ist.

Dadurch wird ein noch sichereres Kippen der eingestellten Flaschen erreicht, wobei sichergestellt ist, daß der untere Flaschen-Rand an der Seitenwand bzw. der ersten Zwischenwand anliegt.

Als besonders günstig hat es sich auch erwiesen, wenn gemäß einer weiteren Ausgestaltung der Erfindung der zweite Boden-Abschnitt durch die Neigung soweit abgeserkt ist, daß die eingestellte Flasche mit ihrem oberen Abschnitt an der Zwischenwand anliegt und dabei den zweiten, geneigten Boden-Abschnitt nicht berührt.

Ebenfalls sehr vorteilhaft kann es sein, wenn die Seitenwand in dem unterhalb der Öffnung liegenden Abschnitt mit einer Ausnehmung versehen ist.

In diese Ausnehmung kann die Flasche mit ihrem unteren Randabschnitt eingreifen.

Eine weitere vorteilhafte Ausgestaltung der Erfindung liegt dann, daß die Seitenwand in ihrem unterhalb der Öffnung liegenden Abschnitt mit wenigstens einem Vorsprung versehen ist, welcher an der eingestellten Flasche anzugreifen vermag.

Dieser Vorsprung ist zweckmäßigerweise an die Flaschenform angepasst und hält die Flasche im gekippten Zustand in derjeweiligen Stellung gegen Verdrehen fest.

Eine ebenfalls sehr vorteilhafte Ausgestaltung der Erfindung liegt darin, daß am Boden zwischen dem ersten und dem zweiten Abschnitt ein dritter Abschnitt vorgesehen ist, welcher mit einer Erhebung versehen ist, die in den Hohlboden einer entsprechend ausgerüsteten Flasche eingreift.

In der Zeichnung ist die Erfindung anhand mehrerer Ausführungsbeispiele veranschaulicht. Dabei zeigen:
- Fig. 1: einen nur teilweise dargestellten Flaschenkasten mit einer eingestellten Flasche, die sich an einer Zwischenwand abstützt,
- Fig.2: einen vergrößerten Abschnitt des Kastens nach Fig. 1,
- Fig.3: eine Draufsicht auf einen Abschnitt des Flaschenkastens mit eingestellter Flasche,
- Fig.4: eine Draufsicht einer Variante des Flaschenkastens mit einer in der Seitenwand vorgesehenen Ausnehmung, in welche die Flasche eingreift,
- Fig.5: eine weitere Ansicht eines Flaschenkastens, bei dem am oberen Rand des unterhalb einer Öffnung liegenden Seitenwand-Abschnittes ein Ansatz angeformt ist und
- Fig.6: einen Teilschnitt eines Flaschenkastens mit mehreren möglichen Anlagepunkten der eingestellten Flasche.

Die Fig. 1 zeigt einen nur teilweise dargestellten Flaschenkasten 1, der einen Boden 2 aufweist, von dem vier Seitenwände 3 sowie Zwischenwände 4 aufsteigen. Die Seitenwände 3 bilden mit den Zwischenwänden 4 Gefache 5 zum Einstellen von Flaschen 6. Der Boden 2 ist innerhalb der im Anschluß an die Seitenwände 3 gebildeten Gefache 5 lediglich auf einem kleinen, unmittelbar an die Seitenwand anschließenden Abschnitt 21 horizontal ausgebildet. Der daran anschließende innere Abschnitt 22 des Gefach-Bodens ist dagegen nach unten und innen geneigt ausgebildet, so daß - wie besonders aus Fig.2 ersichtlich - im senkrecht eingestellten Zustand der Flasche 6 nur deren äußerster Randabschnitt auf dem Boden-Abschnitt 21 aufsteht. Insbesondere eine gefüllte Flasche 6 wird jedoch infolge ihres Gewichtes nach innen kippen, wobei der untere Randabschnitt der Flasche gegen den unteren Abschnitt 31 der Seitenwand 3 rutscht und sich der obere Abschnitt der Flasche an die Zwischenwand 4 anlegt. An beiden Anlagestellen entsteht soviel Reibung, daß sich die Flasche selbsttätig nicht mehr verdreht. Damit ist gewährleistet, daß das Flaschenetikett 7 bzw. ein entsprechender Aufdruck durch die Öffnung 8 in der Seitenwand 3 gut sichtbar ist.

Wie in Fig.3 dargestellt ist, kann die Innenseite der Seitenwand 3 völlig gerade ausgebildet sein.

Die Fig.4 zeigt jedoch ein Ausführungsbeispiel, bei welchem die Innenseite der Seitenwand 3 eine Ausnehmung 9 aufweist, in welche die Flasche 6 eingreift. Diese Ausnehmung ist zweckmäßigerweise mit einem gegenüber dem Flaschenradius größeren Radius ausgebildet, damit wieder eine punkt- bzw. linienförmige Anlage der Flasche gewährleistet ist.

Am oberen Rand des unteren Abschnittes 31 der Seitenwand kann auch wie Fig.5 zeigt ein Ansatz 10 angeformt sein, der nach dem Kippen der Flasche 6 in eine Vertiefung 11 der Flasche eingreift und dadurch die Flasche zusätzlich gegen Verdrehen sichert.

Die Form des Ansatzes und dessen Platzierung wird dabei entsprechend der Gestaltung der einzustellenden Flaschen festgelegt.

In Fig.6 mehrere Möglichkeiten dargestellt, wie sich die Flasche 6 mit ihrem unteren Abschnitt am Flaschenkasten 1 abstützt.

Mit 10 ist der bereits in Fig.5 dargestellte Ansatz bezeichnet, welcher an der Oberseite eines Bundes der Flasche angreift. Die Flasche 6 kann jedoch auch nur am unteren Abschnitt 31 anliegen, was ebenfalls eine ausreichende Reibung und damit Verdrehsicherheit ergibt. Darüber hinaus kann zwischen den beiden Bodenabschnitten 21 und 22 ein weiterer Abschnitt 23 vorgesehen sein, der eine nach oben gegen den Flaschenboden gerichtete Erhebung aufweist. Diese Erhebung greift dabei in den Hohlboden der Flasche 6 ein und gibt der Flasche im gekippten Zustand einen zusätzlichen Halt.

Die Maßnahmen zum Kippen der Flasche 6 können auch in den ausschließlich durch Zwischenwände gebildeten Gefachen 5 vorgesehen sein. Dadurch erhält die Flasche auch in diesen inneren Gefachen eine eindeutige Lage und neigt nicht zum Klappern.

## Patentansprüche

1. Kasten(1) aus Kunststoff zum Einstellen von Flaschen(6), mit einem Kastenboden und vier daran angelenkten Seitenwänden(3) und Zwischenwänden(4), wobei von den Zwischenwänden bzw. den Zwischenwänden und den Seitenwänden Gefache(5) für die Flaschen(6) gebildet sind, sowie eventuell mit in den Seitenwänden angeordneten Öffnungen(8), die als Grifföffnungen und zum Betrachten der eingestellten Flaschen(6) dienen, **dadurch gekennzeichnet**, daß der Boden(2) im Bereich der einzelnen Gefache(5) derart ausgebildet ist, daß die eingestellten Flaschen eine Schräglage erhalten.

2. Kasten nach Anspruch 1, **dadurch gekennzeichnet**, daß der Boden(2) im Bereich der einzelnen Gefache(5), insbesondere in den an die Seitenwände(3) anschließenden Gefachen(5), wenigstens abschnittsweise geneigt ausgebildet ist.

3. Kasten nach Anspruch 1 oder 2, **dadurch gekennzeichnet**, daß ein erster, an die Seitenwand bzw. die erste Zwischenwand anschließender Boden-Abschnitt(21) im wesentlichen horizontal oder nur geringfügig geneigt verläuft und erst ein daran anschließender zweiter Boden-Abschnitt(22) geneigt ausgebildet ist.

4. Kasten nach Anspruch 1, 2 oder 3, **dadurch gekennzeichnet**, daß der zweite Boden-Abschnitt(22) durch die Neigung soweit abgesenkt ist, daß die eingestellte Flasche(6) mit ihrem oberen Abschnitt an der Zwischenwand(4) anliegt und dabei den zweiten Boden-Abschnitt(22) nicht berührt.

5. Kasten nach einem der vorhergehenden Ansprüche, **dadurch gekennzeichnet**, daß die Seitenwand(3) in dem unterhalb der Öffnung(8) liegenden Abschnitt(31) mit einer Ausnehmung(9) versehen ist.

6. Kasten nach einem der vorhergehenden Ansprüche, **dadurch gekennzeichnet**, daß die Seitenwand(3) in ihrem unterhalb der Öffnung(8) liegenden Abschnitt(31) mit wenigstens einem Vorsprung(10) versehen ist, welcher an der eingestellten Flasche(6) anzugreifen vermag.

7. Kasten nach einem der vorhergehenden Ansprüche, **dadurch gekennzeichnet**, daß am Boden(2) zwischen dem ersten und dem zweiten Bodenabschnitt(21,22) ein dritter Abschnitt vorgesehen ist, welcher mit einer Erhebung versehen ist, die in den Hohlboden einer entsprechend ausgerüsteten Flasche(6) eingreift.
